# EUROPÄISCHE PATENTANMELDUNG

(11) **EP 4 675 027 A1**
(43) Veröffentlichungstag der Anmeldung: **07.01.2026**
(21) Anmeldenummer: 25185831.2
(22) Anmeldetag: 27.06.2025
(51) Int. Cl.: D04H 1/74, D04H 3/037, D21F 9/00

(54) **VORRICHTUNG UND VERFAHREN ZUR HERSTELLUNG EINES VLIESSTOFFES MIT NICHT-ISOTROPER FASERORIENTIERUNG**

(30) Priorität: 01.07.2024 DE 102024206147
(71) Anmelder: Fraunhofer-Gesellschaft zur Förderung der angewandten Forschung e.V., 80686 München (DE)
(72) Erfinder: SAUER, Michael, 86159 Augsburg (DE); SCHUMM, Violetta, 86159 Augsburg (DE)
(74) Vertreter: Pfenning, Meinig & Partner mbB

(57) **Zusammenfassung**

Die vorliegende Erfindung betrifft eine Vorrichtung sowie ein Verfahren zur Herstellung eines Vliesstoffes mit nicht-isotroper Faserorientierung, d. h. einer Faserorientierung, die anders als bei klassischen Wirrgelegen, bei denen eine isotrope Faserorientierung vorherrscht, gerichtet ist.

## Beschreibung

Die vorliegende Erfindung betrifft eine Vorrichtung sowie ein Verfahren zur Herstellung eines Vliesstoffes mit nicht-isotroper Faserorientierung, d. h. einer Faserorientierung, die anders als bei klassischen Wirrgelegen, bei denen eine isotrope Faserorientierung vorherrscht, gerichtet ist.

Klassische Nassvlies-Prozesstechnologie zur Herstellung von Vliesstoffen ausgehend von der Stapelfaser bzw. ausgehend von einer Kurzfaser-Vorlage (z.B. Pulp) erzeugt typischerweise eine quasi-isotrope wirr- verteilte Vliesstoff-Struktur. D. h., es ist üblicherweise erwünscht, dass erzeugte Nassvlies-Produkte eine nahezu gleichbleibende Faserorientierung innerhalb der Vliesstoff-Ebene in allen Richtungen aufweisen. Falls in Einzelfällen Variationen der Faserorientierung vorhanden sind, weisen diese sehr geringe Anisotropie-Grade auf, sind global über die Vliesstoffstruktur dargestellt und lediglich auf die Abzugsrichtung (bzw. eine hierzu senkrechte Orientierung) ausgerichtet.

Es bestehen zahlreiche Anwendungen, für welche es von hohem Interesse ist, dass eine mittels Nassvliestechnologie erzeugte Vliesstoff-Bahn eine möglichst lokal in breiten Freiheitsgraden modifizierbare Faserorientierung aufweist.

Aus dem Stand der Technik sind zwei Verfahren bekannt, die ein ähnliches Ziel-Produkt im Fokus haben und die aktuell aktiv genutzt werden. Die Kern-Technologieaspekte und deren Einschränkung bzw. Abgrenzung werden im Folgenden kurz zusammengefasst:

### HiPerDiF-Technologie (Universität Bristol bzw. Firma "LINEAT Composites"):

Die Technologie dient der Erzeugung von dünnen "Vliesstoff"-Bahnen bestehend aus Einzelfilamenten die quasi-parallel liegend in hoher Faservorzugsrichtung in Längsrichtung angeordnet sind. Die Umsetzung des patentierten Verfahrens wurde mit verschiedenen technischen Stapelfasern (u.a. Glas- und Carbonfasern) erfolgreich demonstriert. Für die HiPerDiF-Technologie wird seit wenigen Jahren eine wirtschaftliche Weiterentwicklung und Verwertung in Form eines ausgegründeten StartUp-Unternehmens (LINEAT Composites) adressiert.

Nachteilig bei der zuvor beschriebenen HiPerDiF-Technologie ist allerdings, dass "Vliesstoff"-Bahnen aktuell nur bis zu einer ca. 150 mm demonstriert worden sind, wobei mit höherer Bahnbreite signifikant größerer anlagenseitiger Aufwand bzw. Hardware-Restriktionen festzustellen sind. Die in der vorliegenden Erfindungsmeldung vorgestellte Technologie wurde bereits für eine Bahnbreite von 600mm erfolgreich demonstriert und ist in Bezug auf die Vliesstoff-Bahnbreite relativ einfach noch deutlich weiter skalierfähig.

Zwar nutzt auch HiPerDiF Ausgangsmaterial in Form von Stapelfasern technischer Faser-Materialklassen (z.B. Carbon-, Glasfasern), prozessbedingt müssen diese jedoch in hoher Schnittqualität (d.h. gleichmäßige Faserlänge, saubere Schnittkante, etc.) vorliegen, da ansonsten Qualitätseinbußen resultieren oder überhaupt keine Verarbeitbarkeit ermöglicht ist. Speziell auch im Umgang mit diskontinuierlichen Faservorlagen, d.h. z.B. Faserlängenverteilungen, wie etwa im Falle von rezyklierten Faservorlagen oder Naturfasern, entstehen hieraus Restriktionen. Die Faserorientierung in HiPerDiF ist auf eine parallele Ausrichtung in Abzugsrichtung, sowie eine global über die gesamte Vliesbahn einheitliche Ausrichtung beschränkt.

### TUFF-Technologie (University of Delaware):

Die Technologie dient der Erzeugung von flächiger Bahnware mit relativ niedrigem Flächengewicht in Form von Vliesstoffen, in welchen alle Einzelfilamente eine hohe Faserausrichtung besitzen. Eine erfolgreiche Demonstration ist bereits mit unterschiedlichen technischen Faserstoffen erfolgt (u.a. Carbonfasern).

Wie auch bei der HiPerDiF-Technologie, ist auch im Falle der TUFF-Technologie eine signifikante Einschränkung in Bezug auf die notwendigerweise hohe Ausgangsqualität der Faservorlage (Schnittqualität, niedrige Faserlänge, Faserlängenverteilung) gegeben, sodass eine entsprechende Restriktion hinsichtlich der Verarbeitung von rezyklierten- bzw. Naturfaser-Faservorlagen besteht. Darüber hinaus ist die Produktivität, d.h. die erzielbare Materialdurchsatzrate, insbesondere entlang der genutzten relativ niedrigen Flächengewichte der erzeugten Vliesstoffe begrenzt. Insgesamt sind die gewählten Prozessrouten entlang HiPerDiF und TUFF-technologisch in mehreren Aspekten ähnlich, sodass mehrere vergleichbare Restriktionen resultieren.

Zwar ist im Falle von TUFF eine nahezu frei wählbare Einstellung der Faserorientierung im Bereich zwischen 90° (Winkelbemessung gegenüber der Abzugsrichtung; scheinbar optimaler Einsatzfall) bis ca. 30° (Winkelbemessung gegenüber der Abzugsrichtung) demonstriert worden. Eine Umsetzung einer 0°-Orientierung (Winkelbemessung gegenüber der Abzugsrichtung - d.h. in Bahnrichtung) ist nicht bekannt und wahrscheinlich auf Basis des genutzten technologischen Prinzips nicht darstellbar. Die Faserorientierung ist jeweils über die gesamte Vliesstoff-Bahnbreite einheitlich ausgeprägt und somit nicht lokal modifizierbar.

Aufgabe der vorliegenden Erfindung ist es somit, ausgehend vom Stand der Technik eine Vorrichtung und ein Verfahren zur Herstellung eines Vliesstoffes mit nicht-isotroper Faserorientierung anzugeben, dass die zuvor genannten Nachteile bzw. Restriktionen vermeidet. Insbesondere soll ein durchgängig kontinuierliches Verfahren zur Herstellung von Vliesstoffen ermöglicht werden und die im Stand der Technik auftretenden Restriktionen, insbesondere hinsichtlich der Bahnbreite der erzeugten Vliesstoffbahn, des Prozessfensters des Verfahrens, einstellbarer Faserorientierungsverhältnisse bzw. Winkelmaße, sowie verarbeitbarer Faservorlagen vermieden werden.

Diese Aufgabe wird hinsichtlich einer Vorrichtung mit den Merkmalen des Patentanspruchs 1, hinsichtlich eines Verfahrens mit den Merkmalen des Patentanspruchs 18 gelöst. Die jeweiligen abhängigen Patentansprüche stellen dabei vorteilhafte Weiterbildungen dar.

Gemäß einem ersten Aspekt betrifft die vorliegende Erfindung somit ein in eine Transportrichtung (T) führbares Siebband (10), eine oberhalb des Siebbandes angeordnete Vliesbildungszone (20), in der ein Aufstauen einer Suspension (S) von Fasern (F) in einem Suspensionsmedium auf das Siebband erfolgen kann, einen unterhalb des Siebbandes im Bereich der Vliesbildungs- und Entwässerungszone (20) angeordneten Entwässerungskasten (30), an dessen Oberseite eine in einem Betriebszustand der Vorrichtung unmittelbar unterhalb des Siebbands angeordnete Strömungsunterlage (40) angeordnet ist, die eine Vielzahl Entwässerungsöffnungen (41) aufweist, sowie eine Vorrichtung zur Erzeugung eines Unterdrucks im Entwässerungskasten, dadurch gekennzeichnet, dass die Entwässerungsöffnungen (41) jeweils in Projektion auf das Siebband (10) eine Länge und eine Breite (b) aufweisen, wobei ein Verhältnis von Länge zur Breite (b) von mindestens 2 beträgt, wobei ein Winkel, der von einer Richtung, die durch die Länge einer Entwässerungsöffnung definiert ist und der Transportrichtung eingeschlossen wird, einen Betrag zwischen 0° und 65° aufweist.

Die erfindungsgemäße Vorrichtung gemäß der vorliegenden Erfindung beruht somit auf einer im Stand der Technik im Allgemeinen zur Durchführung eines kontinuierlichen Nassvlies-Verfahrens beruhenden Vlieslegemaschine. Kennzeichnendes Merkmal der erfindungsgemäßen Vorrichtung ist dabei eine unmittelbar unterhalb eines Siebbandes in der Vliesbildungszone angeordnete Strömungsunterlage, die eine Vielzahl von Entwässerungsöffnungen aufweist. Die Entwässerungsöffnungen weisen dabei jeweils eine Länge bzw. eine Breite auf, wobei das Verhältnis Länge zur Breite mindestens 2 beträgt. Als Länge einer Entwässerungsöffnung wird dabei die maximale Ausdehnung in einer Längsrichtung, als Breite die maximale Ausdehnung in einer Querrichtung der Entwässerungsöffnung verstanden. Für den Fall, dass die Entwässerungsöffnung beispielsweise einen rechteckigen Grundriss aufweist, entspricht die Längsrichtung der Ausrichtung der Entwässerungsöffnung entlang der langen Seite, die Breite der Ausrichtung der Entwässerungsöffnung entlang der kurzen Seite. Die Entwässerungsöffnungen sind daher bei, bezogen auf eine Transportrichtung von einem Winkel zwischen 0° und 65° angeordnet, wobei dieser Winkel der Winkel ist, der von der Ausrichtung der Längsseite und der Transportrichtung eingeschlossen ist.

Mit Hilfe der Entwässerungsöffnungen wird bei Betrieb der Vorrichtung, d. h. wenn eine Suspension von Fasern auf das Siebband gegeben wird und im Bereich des Entwässerungskastens durch das Siebband durch Anlegen eines Unterdrucks im Entwässerungskasten durch dieses gesaugt wird und/oder durch Anlegen eines Staudrucks durch dieses gedrückt wird und/oder durch andere Effekte (z.B. Schwerkraft) durch dieses abfließt, eine Beeinflussung der Strömung durch ablaufende Flüssigkeit durch die Entwässerungsöffnungen derart, dass eine Orientierung der in der Suspension enthaltenen Fasern durch die Strömung in eine Richtung erfolgt, die der Vorzugsrichtung der Entwässerungsöffnung entspricht. Somit erfolgt ein nicht-isotropes Ablegen der Fasern, die somit eine Vorzugsrichtung aufweisen, die der Ausrichtung der Entwässerungsöffnungen entspricht. Ein vollständig isotropes Ablegen der Fasern kann somit vermieden werden. Das entsprechend gebildete Faservlies (in dem die einzelnen Fasern noch nicht gebunden vorliegen) kann durch Binden der Fasern, z.B. in einem Vliesbindeschritt oder mittels enthaltenen Additiven, zum Vliesstoff verfestigt werden.

Mit einer erfindungsgemäßen Vorrichtung lassen sich die aus dem Stand der Technik bekannten Nachteile effektiv vermeiden:
Die Praktikabilität der vorliegenden Erfindung wurde bereits anhand einer Bahnbreite von 600 mm erfolgreich demonstriert und ist in Bezug auf die Legebreite relativ einfach noch weiter skalierbar.

Zudem ist die vorliegende Vorrichtung bzw. auch das weiter unten beschriebene erfindungsgemäße Verfahren deutlich robuster als die aus dem oben beschriebenen Stand der Technik bekannte Technologie und ist ebenso für diskontinuierliche Faservorlagen einsetzbar. Dies ermöglicht eine deutlich heterogenere Wahl verarbeitbarer Faserlängenverteilung und ebenso eine höhere Flexibilität bezüglich der im Allgemeinen verarbeitbaren Faserlänge, die zudem deutlich höher ausfallen kann.

Die derzeit demonstrierte Produktivität in Bezug auf die Abzugsgeschwindigkeit (zusätzlich zur verringerten Bahnbreite) liegt für HiPerDiF und TUFF deutlich unterhalb der für die in der vorliegenden Erfindungsmeldung dargestellten Prozessgeschwindigkeit. Somit ist ein deutlich höherer Materialdurchsatz gegeben.

Zudem erlaubt die vorliegende Erfindung eine Manipulation der Faserorientierung mit höheren Freiheitsgraden und potenziell auch in lokal unterschiedlicher Ausprägung.

Eine vorteilhafte Ausgestaltung der vorliegenden Erfindung sieht vor, dass der Winkel einen Betrag von 0° bis 65°, weiter bevorzugt 0° bis 45°, weiter bevorzugt 0° bis 30°, weiter bevorzugt 0° bis 15°, weiter bevorzugt 0° bis 10°, insbesondere 0° ist.

Weiter bevorzugt ist vorgesehen, dass das Verhältnis von Länge zu Breite (b) der Entwässerungsöffnungen von 2 bis 1200, bevorzugt 5 bis 500, weiter bevorzug 8 bis 100, insbesondere 12 bis 30 ist.

Insbesondere sind die Entwässerungsöffnungen (41) in mindestens einer Gruppe von n in Transportrichtung (T) nacheinander folgenden Reihen angeordnet, wobei n eine ganze Zahl größer gleich 1, bevorzugt 1 bis 10, weiter bevorzugt 1 bis 6, weiter bevorzugt 1 bis 4, insbesondere 1 bis 3 ist. Die Entwässerungsöffnungen können somit in einer, aber auch in 2, 3, 4, 5, 6, 7, 8, 9 oder 10 in Transportrichtung nacheinander folgenden Reihen angeordnet sein.

Bevorzugt sind dabei die Entwässerungsöffnungen (41) innerhalb jeder Reihe senkrecht zur Transportrichtung (T) äquidistant (d) angeordnet.

Eine weiter bevorzugte Ausführungsform sieht vor, dass die Entwässerungsöffnungen (41) innerhalb jeder Reihe in Transportrichtung (T) auf einer identischen Position angeordnet sind.

Für den Fall, dass mehrere Reihen von Entwässerungsöffnungen vorhanden sind, sind die Reihen in Transportrichtung (T) beabstandet angeordnet, wobei der Abstand bevorzugt dem 0,01 bis 1,0-Fachen, bevorzugt 0,02 bis 0,5-Fachen, weiter bevorzugt dem 0,05 bis 0,3-Fachen, insbesondere dem 0,08 bis 0,15-Fachen der Länge der Entwässerungsöffnungen entspricht. Der Abstand der Reihen wird dabei in Transportrichtung gemessen, z.B. der Betrag des Abstandes der Entwässerungsöffnungen einer Reihe und der benachbarten Reihe.

Es kann weiter bevorzugt vorgesehen sein, dass in jeder Reihe innerhalb einer Gruppe die identische Anzahl an Entwässerungsöffnungen vorhanden ist.

Gemäß einer besonders bevorzugten Ausführungsform ist vorgesehen, dass in jeder Reihe innerhalb einer Gruppe x Entwässerungsöffnungen (41) angeordnet sind, die jeweils die gleiche Breite (b) aufweisen und senkrecht zur Transportrichtung (T) äquidistant angeordnet sind, wobei eine Dimensionierung eines Zwischenraums (a) der Entwässerungsöffnungen (41) zueinander senkrecht zur Transportrichtung definiert ist als$a = \left(n-1\right) / n ⋅ \left(B-b\right) / \left(x-1\right)$ wobei x eine ganze Zahl von 5 bis 200, bevorzugt 7 bis 50, besonders bevorzugt 10 bis 40 ist, n die Anzahl der Reihen ist (mindestens 2), b die Breite einer Entwässerungsöffnung, B eine Gesamtbreite aller Entwässerungsöffnungen in jeder Reihe.

Durch diese Ausführungsform können mit mehreren Reihen die gesamte Fläche der Strömungsunterlage abgebildet werden.

Gemäß dieser bevorzugten Ausführungsform ist bevorzugt vorgesehen, dass b definiert ist als b = (y/n) · d, wobei d ein Abstand einer Entwässerungsöffnung zu einer benachbarten Entwässerungsöffnung einer Reihe senkrecht zur Transportrichtung (T) und y eine reelle Zahl zwischen 1 und 2 ist.

Weiter vorteilhaft ist, die Entwässerungsöffnungen in einer auf eine erste Reihe (i) folgenden zweiten Reihe (i+1) in Bezug auf die Positionierung der Entwässerungsöffnungen der ersten Reihe (i) senkrecht zur Transportrichtung (T) versetzt angeordnet sind.

Sofern die Entwässerungsöffnungen versetzt angeordnet sind, können in Transportrichtung mehrere Reihen von Fasern abgelegt werden, so dass bei entsprechend gewähltem Versatz eine vollständige Bedeckung des Siebbandes mit im Wesentlichen nicht-isotrop ausgerichteten Fasern möglich ist.

Allerdings sind auch Ausführungsformen möglich, in denen keine vollständige Abdeckung des Siebbandes erfolgt, in dem z.B. eine oder mehrere der Reihen, in denen die Strömungsöffnungen versetzt zueinander angeordnet sind weggelassen werden oder eine andere als äquidistante Anordnung der Strömungsöffnungen in den jeweiligen Reihen erfolgt.

Insbesondere ist hierbei vorgesehen, dass der Versatz einen Betrag z/n·b senkrecht zur Transportrichtung aufweist, wobei z eine ganze Zahl von 1 bis n-1 ist.

Besonders bevorzugt sind die Entwässerungsöffnungen derart angeordnet, dass die Projektion sämtlicher Entwässerungsöffnungen einer Gruppe von Entwässerungsöffnungen auf eine Ebene, die die Transportrichtung (T) senkrecht schneidet, die Entwässerungsöffnungen derart angeordnet sind, eine Aussparung ergibt.

Alternativ ist es allerdings ebenso möglich, dass die Strömungsunterlage nur eine Reihe von Entwässerungsöffnungen aufweist. So können beispielsweise streifenförmig gelegte Faservliese erzeugt werden, wobei die Fasern in den Streifen eine Vorzugsorientierung aufweisen.

Die Entwässerungsöffnungen können in Projektion auf das Siebband einen schlitzförmigen, langlochförmigen, elliptischen, trapezförmigen, dreieckigen gebogenen oder geschlängelten Aufriss aufweisen oder einen Aufriss in Form einer Kombination vorangehender Merkmale aufweisen.

Bevorzugt weisen alle Entwässerungsöffnungen den gleichen Aufriss auf, d. h. einen identischen Betrag der Erstreckung in Transportrichtung (T) und einen identischen Betrag der Erstreckung senkrecht zur Transportrichtung (T) aufweisen.

Diese Restriktion kann für sämtliche Entwässerungsöffnungen innerhalb einer jeden Gruppe gelten, allerdings auch für sämtliche Entwässerungsöffnungen, die an der Strömungsunterlagen angebracht sind.

Die Länge der Entwässerungsöffnungen beträgt bevorzugt von 1 bis 600 mm, bevorzugt 5 bis 400 mm, weiter bevorzugt 7 bis 200 mm, weiter bevorzugt 10 bis 100 mm, insbesondere 15 bis 70 mm.

Zudem ist es möglich, dass die Breite der Entwässerungsöffnungen von 0,5 bis 50 mm, bevorzugt 1 bis 40 mm, weiter bevorzugt 1,5 bis 25 mm, insbesondere 2 bis 10 mm beträgt.

Die Breite des Siebbandes kann dabei variabel gestaltet sein, besonderer Vorteil der vorliegenden Erfindung ist allerdings, dass die Erfindung auf große Vlieslegemaschinen skalierbar ist, beispielsweise kann die Breite des Siebbandes zwischen 0,01 bis 14 m, weiter bevorzugt von 0,01 bis 10m, weiter bevorzugt 0,01 bis 7m, weiter bevorzugt von 0,01 bis 3m, insbesondere 0,01 bis 1,5m betragen, ist allerdings nicht hierauf beschränkt.

Im Bereich der Vliesbildungs- und Entwässerungszone ist das Siebband sowie die darunter angeordnete Strömungsunterlage bevorzugt geneigt angeordnet, so dass das Siebband im Betrieb in Transportrichtung nach oben, also bergauf verläuft, die Erfindung ist allerdings nicht hierauf beschränkt.

Die vorliegende Erfindung betrifft zudem ein Verfahren zur Herstellung eines Vliesstoffes mit einer im Voranstehenden beschriebenen Vorrichtung, umfassend die folgenden Schritte: Bilden einer Fasersuspension (S) durch Suspendieren von Fasern (F) in einem flüssigen Dispersionsmedium, kontinuierliches Aufstauen der Faserdispersion auf ein in eine Transportrichtung (T) geführtes Siebband in der Vliesbildungs- und Entwässerungszone, Entwässern des Dispersionsmediums durch das bewegte Siebband in der Vliesbildungs- und Entwässerungszone, , wobei die Fasern (F) unter Bildung eines Faservlieses (FV) auf dem bewegten Siebband zurückbleiben, Trocknung und Verfestigung des Faservlieses (FV) zum Vliesstoff, wobei die Verfestigung auch vor der Trocknung erfolgen kann.

Das Aufstauen des flüssigen Dispersionsmediums auf dem Siebband kann dabei derart erfolgen, dass im Bereich der Vliesbildungs- und Entwässerungszone das Dispersionsmedium über die gesamte Fläche des Siebbandes in Bereich der Vliesbildungs- und Entwässerungszone - und somit auch vollständig im Bereich der darunter angeordneten Strömungsunterlage - aufgestaut wird. Ebenso ist es allerdings möglich, dass nur ein teilweises Aufstauen erfolgt, so dass das Dispersionsmedium ggf. nur auf einem Teil der Strömungsunterlage aufgestaut wird.

Insbesondere kommen hierbei Faserdispersionen zum Einsatz, in denen die Konzentration der eingesetzten Fasern von 0,01 bis 15 g/l, bevorzugt 0,02 bis 10 g/l, weiter bevorzugt 0,05 bis 5 g/l, besonders bevorzugt 0,1 bis 2 g/l beträgt.

Das Entwässern kann beispielsweise durch Ausbilden eines Unterdrucks im Entwässerungskasten, alternativ durch Ausbilden eines Staudrucks oberhalb des Entwässerungskasten (oder gegebenenfalls durch beide Maßnahmen gleichzeitig) erfolgen.

Der Vorschub des Siebbandes erfolgt in Transportrichtung insbesondere in Geschwindigkeiten von 0,05 bis 2500 m/s, weiter bevorzugt von 0,1 bis 800 m/s, weiter bevorzugt von 0,1 bis 300 m/s, weiter bevorzugt von 0,1 bis 150 m/s, weiter bevorzugt von 0,1 bis 80 m/s, weiter bevorzugt von 0,1 bis 30 m/s, besonders bevorzugt von 0,1 bis 5 m/s eingestellt wird.

Beispielhafte Fasern, die für die Zwecke der vorliegenden Erfindung eingesetzt werden können, sind dabei ausgewählt aus der Gruppe bestehend aus Carbon-/Kohlenstofffasern, Glasfasern und weitere Mineralfasern (z.B. Mikroglasfaser, Steinwolle), Keramikfasern, Naturfasern (z.B. Flachs, Hanf, Zellulose, Sisal, Jute, Kapok, Abacá, Baumwolle), Viskosefasern, Basaltfasern, Aramidfasern, Polymerfasern, Metallfasern, Recyclingfasern (z.B. Textile Fasern, Recycelte Kohlenstoff- und Glasfasern, Kurzfaserstäube), sowie Mischungen hieraus und Modifizierungen (z.B. Faserbeschichtungen, Co-Polymerfasern oder Splitfasern).

Die Faserlängen, die gewählt werden können, können eine gemittelte Länge von 0,1 bis 100 mm aufweisen. Beispielhafte Verfahren zur Bestimmung der gemittelten Faserlänge sind dabei DIN EN ISO 22314:2023 (für Faserlängen bis 7,5 mm) bzw. mittels Bildauswertungsverfahren, beispielweise nach ISO 13322-1:2014 bzw. ISO 9276-2:2018 ermittelbar.

Bevorzugte Durchmesser der verwendeten Fasern liegen in einem Bereich von 0,1 µm bis 500 µm, der ebenso anhand der vorgenannten Methoden bestimmbar ist.

Die vorliegende Erfindung wird anhand der nachfolgenden Ausführungen näher beschrieben, ohne die Erfindung auf die dargestellten speziellen Parameter zu beschränken.

Mit der vorliegenden Erfindung lässt sich eine Manipulation lokaler Strömungsverhältnisse im Bereich der "Headbox" der Nassvliesanlage infolge einer angepassten Strömungsunterlage (auch als "Flow Pad" bezeichnet) unterhalb des Umlaufsiebs einer Nassvlieslegevorrichtung bewerkstelligen. Durch lokale geometrische und materialseitige Anpassung dieser Strömungsunterlage können gezielt die durch diese Platte abströmenden Dispergiermedien in breiten Freiheitsgraden kontrolliert werden. Die im Dispergiermedium transportierten Faserstoffe können somit entlang lokaler Strömungszustände ebenfalls mit kontrolliert werden. Die dispergierten Faserstoffe bewegen sich dabei im abströmenden Dispergiermedium mit und legen sich an einem bestimmten Punkt auf das Umlaufsieb ab. Die abgelegten Fasern bilden eine zusammenliegende Struktur in Form einer Bahnware. Diese kann beispielsweise als geschlossene Vliesstofffläche oder in Form mehrerer parallel erzeugter individueller Vliesstoffbahnen (z.B. Vliesstoffstreifen bzw. Tapes) dargestellt werden.

Dabei werden die Faserstoffe in einer Ablageposition fixiert die direkt durch die unter dem Umlaufsieb befindliche Strömungsunterlage definiert wird. Explizit steht hierbei eine wirkende Relativkraft zwischen faserführender Dispersion und Umlaufsieb nicht im Vordergrund bzw. stellt nicht den zentralen alleinigen Manipulationseffekt dar.

Die vorliegende Erfindung erlaubt einen deutlich erhöhten Freiheitsgrad bei der Strukturierung der abgelegten diskontinuierlichen Bahnware. Prinzipiell können in hoher lokaler Auflösung unterschiedlichste Strömungszustände - d.h. lokale Strukturierungen - über die Länge, Dicke und Breite des Vliesstoffs erreicht werden. Gleichzeitig ist aber auch die Darstellung einer homogenen - entlang einer Achse einheitlich orientierten - Bahnware umsetzbar. Eine zusätzliche Besonderheit mit hoher anwendungsseitiger Relevanz besteht in der deutlich höheren Robustheit dieses Ansatzes gegenüber Alternativ-Konzepten. Somit sind auch in Bezug auf verarbeitbare Materialvorlagen große Freiheitsgrade gegeben. Diese beziehen sich sowohl auf die Materialklasse der Faser (z.B. Carbon-/ Glas-/ Polymer-/ Keramik-/ Naturfasern) als auch deren Beschaffenheit (Faserlänge, Feinheit, Oberfläche, Duktilität). Infolge dieser hohen Flexibilität sind auch Materialvorlagen verarbeitbar die intrinsisch eine ohne Variationsbreite aufweisen, wie z.B. recycelte Faservorlagen (u.a. breite Faserlängenverteilung) oder Naturfasern (u.a. natürlich bedingte Schwankungsbreite in Bezug auf Feinheit, Oberfläche, Länge, etc.).

Mithilfe der gewählten Verfahrensvariante bzw. der dargestellten Vorrichtungen lassen sich im wässrigen Medium dispergierte Einzelfilamente (oder Faserbündel) während des Prozesses der Vliesbildung im Nassvliesverfahren gezielt manipulieren. Somit lassen sich kontrolliert Vliesstoffe mit lokal definierter Faserorientierung, d.h. Vliesstoff-Struktur oder sogar übergeordneter Strukturierung, darstellen. Der Vorteil besteht in der Schaffung einer neuartigen Materialstruktur mit innovativen strukturellen und funktionellen Eigenschaftsspektren.

Da eine flexibel einstellbare Materialstruktur mit großen Freiheitsgraden im Fokus steht, ist bereits aus heutiger Sicht eine relativ breitgefächerte Einsatzmöglichkeit über verschiedene Anwendungsfelder denkbar. Einige zentrale Einsatzgebiete sind im Folgenden zusammengefasst:

### Strukturelle Nutzung:

Die Kombination diskontinuierlicher Fasern und/ oder Stapelfasern in einer makroskopischen Vliesstoffstruktur mit angepasster Strukturierung, d.h. lokaler oder globaler Faserorientierung, eröffnet neuartige strukturelle Leistungsspektren, konkret z.B.:
- Maßgeschneiderte Eigenschaften entlang definierter Lastpfade nahe an dem Niveau unidirektionaler lokaler Verstärkung
- Strukturaufbau nicht nur lagenweise, sondern sogar Einstellbarkeit innerhalb der Einzellage bzw. potenziell sogar auf Filament-Niveau
- Erhöhte Dehnbarkeit durch Beweglichkeit der nicht-endlosen Faser-Filamente
- Erhöhte Drapierbarkeit durch Beweglichkeit der nicht-endlosen Faser-Filamente
- Innovative Dämpfungseigenschaften, z.B. bei zyklischer Belastung

### Funktionelle Nutzung:

Auch die funktionellen Eigenschaften sind in weiten Bereichen einstellbar und/oder besitzen auf Basis der innovativen Materialstruktur neuartige Profile in Abhängigkeit des Anisotropie-Grades:
- Elektrische Leitfähigkeit/ Isolation
- Thermische Leitfähigkeit/ Isolation
- Wärmeabhängige Eigenschaften, z.B. Wärmeausdehnung
- Permeabilität und modifizierbare Oberfläche
- Kompaktierbarkeit

Konkret können hieraus heute bereits verschiedene potenzielle Einsatzfelder, u.a. aus dem Bereich der Vliesstofftechnik, sowie Faserverbundtechnik abgeleitet werden:
- Faserverbundwerkstoffe mit breitgefächerten Einsatzmöglichkeiten
- Hochqualitative Verarbeitung rezyklierter Faserstoffe oder von diskontinuierlichen Naturfaser-Vorlagen, aber auch von Primär-Fasern
- Elektrochemische Einsatzfelder, wie z.B. Batterie-Separatoren, Gasdiffusionsschichten, Membrane, Filter, Transferschichten, Reaktionsschichten, Elektroden
- Elektrische Einsatzfelder, wie z.B. EMI-Shielding, Flächenheizungselemente
- Bauteilstrukturen mit komplexer Geometrie, die ein hohes Maß an Drapierfähigkeit und/oder Dehnfähigkeit erfordern.
- Bauteile mit hohen Stückzahlen durch kurze Taktzeiten infolge einer potenziell "Metall-ähnlichen" Tiefziehfähigkeit.

Die vorliegende Erfindung wird anhand der nachfolgenden Figuren näher erläutert.

Figur 1 zeigt hierin einen Ausschnitt aus einer Strömungsunterlage 40, die in einer erfindungsgemäßen Vorrichtung zur Herstellung eines Vliesstoffes mit Faserorientierung zum Einsatz kommt. Dargestellt sind eine Vielzahl von Entwässerungsöffnungen 41, die in fünf Reihen (n=1....5) in Transportrichtung T nacheinander abfolgend angeordnet sind. Die Entwässerungsöffnungen 41 weisen dabei jeweils eine Breite b auf, die den ausgesparten Bereich repräsentiert. Innerhalb jeder Reihe n sind die Entwässerungsöffnungen 41 äquidistant in einem Abstand d zueinander angeordnet, wobei der Abstand d im Falle der Ausbildung der Strömungsunterlage 40 gemäß Figur 1 jeweils vom linken Ende der Entwässerungsöffnungen 41 gemessen wird.

Die Entwässerungsöffnungen 41 sind dabei mit ihrer Längserstreckung parallel zur Transportrichtung T eines in Figur 1 nicht dargestellten Siebbandes 10 ausgerichtet. Die Entwässerungsöffnungen weisen dabei jeweils einen rechteckigen Querschnitt auf, wobei die entsprechenden Ecken der Entwässerungsöffnungen gleichmäßig abgerundet sind. Die Gesamtbreite, über die sich die Entwässerungsöffnungen 41 in der Strömungsunterlage 40 gemäß Figur 1 erstrecken, ist mit B gekennzeichnet.

Erkennbar ist, dass in jeder Reihe n die äquidistant angeordneten Entwässerungsöffnungen 41 versetzt zur jeweils vorangehenden Reihe angeordnet sind, wobei der beispielhafte Versatz im Falle in Figur 1 das Zweifache der jeweiligen Breite b einer jeden Entwässerungsöffnung 41 ist.

Durch die versetzte Anordnung der Entwässerungsöffnungen über die fünf Reihen wird somit gewährleistet, dass die komplette Fläche des Siebbandes 10 in der Breite mit Entwässerungsöffnungen 41 abgedeckt wird.

Figur 2 zeigt die Anordnung einer Strömungsunterlage 40 in einer in Figur 2 schematisch dargestellten Vorrichtung zur Herstellung eines Vliesstoffes. Sichtbar ist, wie die Suspension S mit Fasern F auf ein Siebband 10 geleitet und dort aufgestaut wird. Das Siebband 10 wird dabei kontinuierlich in Transportrichtung T geführt. Über die (in Figur 2 nicht sichtbaren, da seitlich dargestellten) Entwässerungsöffnungen 41 der Strömungsunterlage 40 fließt das Suspensionsmedium der Fasern (beispielsweise Wasser) durch die Entwässerungsöffnungen 41 in die Vliesbildungs- und Entwässerungszone 20, beispielsweise einem unterhalb der Strömungsunterlage 40 angeordneten Entwässerungskasten 30, ab. Die Fasern F verbleiben dabei auf dem Siebband 10 und bilden dort ein Faservlies FV.

In Figur 3 ist die Strömungssituation dargestellt, die an jeder Entwässerungsöffnung 41 in der Strömungsunterlage 40 auftritt. Die Suspension S mit den Fasern F wird dabei auf dem Siebband 10 (in Figur 3 nicht dargestellt) aufgestaut, das Suspensionsmedium fließt dabei durch die Entwässerungsöffnungen 41 (im Beispiel der Figur 3 ist nur eine Entwässerungsöffnung 41 dargestellt) der Strömungsunterlage 40 in den darunter liegenden Entwässerungskasten 30 (siehe Figur 2). Hierbei treten Strömungsverhältnisse auf, wie mit den grauen Pfeilen in Figur 3 dargestellt, was - ohne an eine bestimmte Theorie gebunden zu sein - dazu führt, dass die Orientierung der Fasern anisotrop erfolgt und im beispielhaften Fall der Figur 3 dazu führt, dass die Fasern F im Wesentlichen in Transportrichtung T orientiert sind.

In Figur 4 sind beispielhafte geometrische Ausgestaltungen von Entwässerungsöffnungen 41 dargestellt, bevorzugt sind die beiden links in Figur 4 dargestellten Entwässerungsöffnungen. Die Breite b einer jeden Entwässerungsöffnung ist dabei die maximale Dimensionierung einer Entwässerungsöffnung quer zur Längserstreckung.

In Figur 5 sind beispielhafte Faservliese dargestellt, die mit einer Strömungsunterlage gemäß Figur 1 hergestellt wurden. Hierbei wurde allerdings lediglich ein Teil, der rein mit der Suspension gefüllt ist (im beispielhaften Fall der in Figur 5 dargestellten Vliese: zwei bis drei Reihen), um den Effekt der vorliegenden Erfindung zu verdeutlichen. Hierdurch können linienförmige Reihen von abgelegten Fasern hergestellt werden, in denen die Fasern im Wesentlichen in Transportrichtung orientiert vorliegen und somit anisotrope Ausrichtung haben.

## Patentansprüche

1. Vorrichtung zur Herstellung eines Vliesstoffes mit Faserorientierung, umfassend
ein in eine Transportrichtung (T) führbares Siebband (10),
eine oberhalb des Siebbandes angeordnete Vliesbildungszone (20), in der ein Aufstauen einer Suspension (S) von Fasern (F) in einem Suspensionsmedium auf das Siebband erfolgen kann,
einen unterhalb des Siebbandes im Bereich der Vliesbildungs- und Entwässerungszone (20) angeordneten Entwässerungskasten (30), an dessen Oberseite eine in einem Betriebszustand der Vorrichtung unmittelbar unterhalb des Siebbands angeordnete Strömungsunterlage (40) angeordnet ist, die eine Vielzahl Entwässerungsöffnungen (41) aufweist, sodass ein Abströmen des Suspensionsmediums durch die Entwässerungsöffnungen in den Entwässerungskasten gewährleistet ist, **dadurch gekennzeichnet, dass**
die Entwässerungsöffnungen (41) jeweils in Projektion auf das Siebband (10) eine Länge und eine Breite (b) aufweisen, wobei ein Verhältnis von Länge zur Breite (b) von mindestens 2 beträgt, wobei ein Winkel, der von einer Richtung, die durch die Länge einer Entwässerungsöffnung definiert ist und der Transportrichtung eingeschlossen wird, einen Betrag zwischen 0 und 65 ° aufweist.

2. Vorrichtung nach Anspruch 1, **dadurch gekennzeichnet, dass** der Winkel einen Betrag von 0° bis 65°, weiter bevorzugt 0° bis 45°, weiter bevorzugt 0° bis 30°, weiter bevorzugt 0° bis 15 °, weiter bevorzugt 0° bis 10°, insbesondere 0° ist.

3. Vorrichtung nach einem der vorhergehenden Ansprüche, **dadurch gekennzeichnet, dass** das Verhältnis von Länge zu Breite (b) der Entwässerungsöffnungen von 2 bis 1200, bevorzugt 5 bis 500, weiter bevorzug 8 bis 100, insbesondere 12 bis 30 ist.

4. Vorrichtung nach einem der vorhergehenden Ansprüche, **dadurch gekennzeichnet, dass** die Entwässerungsöffnungen (41) in mindestens einer Gruppe von n in Transportrichtung (T) nacheinander folgenden Reihen angeordnet sind, wobei n eine ganze Zahl größer gleich 1, bevorzugt 1 bis 10, weiter bevorzugt 1 bis 6, weiter bevorzugt 1 bis 4, insbesondere 1 bis 3 ist.

5. Vorrichtung nach vorhergehendem Anspruch, **dadurch gekennzeichnet, dass** die Entwässerungsöffnungen (41) innerhalb jeder Reihe senkrecht zur Transportrichtung (T) äquidistant (d) und/oder in Transportrichtung (T) auf einer identischen Position angeordnet sind.

6. Vorrichtung nach einem der Ansprüche 4 bis 5, **dadurch gekennzeichnet, dass** die Reihen in Transportrichtung (T) beabstandet angeordnet sind, wobei der Abstand bevorzugt, dem 0,01 bis 1,0-Fachen, weiter bevorzugt 0,02 bis 0,5-Fachen, weiter bevorzugt dem 0,05 bis 0,3-Fachen, insbesondere dem 0,08 bis 0,15-Fachen der Länge der Entwässerungsöffnungen entspricht.

7. Vorrichtung nach einem der Ansprüche 4 bis 6, **dadurch gekennzeichnet, dass** in jeder Reihe innerhalb einer Gruppe die identische Anzahl an Entwässerungsöffnungen vorhanden ist.

8. Vorrichtung nach einem der Ansprüche 4 bis 7, **dadurch gekennzeichnet, dass** in jeder Reihe innerhalb einer Gruppe x Entwässerungsöffnungen (41) angeordnet sind, die jeweils die gleiche Breite (b) aufweisen und senkrecht zur Transportrichtung (T) äquidistant angeordnet sind, wobei eine Dimensionierung eines Zwischenraums (a) der Entwässerungsöffnungen (41) zueinander senkrecht zur Transportrichtung definiert ist als $a = \left(n-1\right) / n ⋅ \left(B-b\right) / \left(x-1\right)$
wobeixeine ganze Zahl von 5 bis 200, weiter bevorzugt 7 bis 50, besonders bevorzugt 10 bis 40 ist,
n die Anzahl der Reihen ist,
b die Breite einer Entwässerungsöffnung (41),
B eine Gesamtbreite aller Entwässerungsöffnungen (41) in jeder Reihe
wobei insbesondere b definiert ist als $b = \left(y/n\right) ⋅ d$ wobei
d ein Abstand einer Entwässerungsöffnung (41) zu einer benachbarten Entwässerungsöffnung einer Reihe senkrecht zur Transportrichtung (T) und
y eine reelle Zahl zwischen 1 und 2 ist.

9. Vorrichtung nach einem der Ansprüche 4 bis 8, **dadurch gekennzeichnet, dass** die Entwässerungsöffnungen (41) in einer auf eine erste Reihe (i) folgenden zweiten Reihe (i+1) in Bezug auf die Positionierung der Entwässerungsöffnungen der ersten Reihe (i) senkrecht zur Transportrichtung (T) versetzt angeordnet sind, wobei insbesondere der Versatz einen Betrag z/n·b senkrecht zur Transportrichtung aufweist, wobei z eine ganze Zahl von 1 bis n-1 ist.

10. Vorrichtung nach einem der Ansprüche 4 bis 9, **dadurch gekennzeichnet, dass** die Projektion sämtlicher Entwässerungsöffnungen (41) einer Gruppe von Entwässerungsöffnungen (41) auf eine Ebene, die die Transportrichtung (T) senkrecht schneidet, die Entwässerungsöffnungen (41) derart angeordnet sind, eine Aussparung ergibt.

11. Vorrichtung nach einem der vorhergehenden Ansprüche, **dadurch gekennzeichnet, dass** die Entwässerungsöffnungen (41) in Projektion auf das Siebband (10) einen schlitzförmigen, langlochförmigen, elliptischen, trapezförmigen, dreieckigen, gebogenen oder geschlängelten Aufriss aufweisen oder einen Aufriss in Form einer Kombination vorangehender Merkmale aufweisen und/oder innerhalb einer Gruppe einen identischen Betrag der Erstreckung in Transportrichtung (T) und einen identischen Betrag der Erstreckung senkrecht zur Transportrichtung (T) aufweisen.

12. Vorrichtung nach einem der vorhergehenden Ansprüche, **dadurch gekennzeichnet, dass** die
Länge der Entwässerungsöffnungen (41) von 1 bis 600 mm, bevorzugt 5 bis 400 mm, weiter bevorzugt 7 bis 200 mm, weiter bevorzugt 10 bis 100 mm, insbesondere 15 bis 70 mm und/oder
Breite (b) der Entwässerungsöffnungen (41) von 0,5 bis 50 mm, bevorzugt 1 bis 40 mm, weiter bevorzugt 1,5 bis 25 mm, insbesondere 2 bis 10 mm, und/oder
die Breite des Siebbandes (10) und/oder der Strömungsunterlage (40) von 0,01 bis 14 m, weiter bevorzugt von 0,01 bis 10m, weiter bevorzugt 0,01 bis 7m, weiter bevorzugt von 0,01 bis 3m, insbesondere 0,01 bis 1,5m
beträgt.

13. Verfahren zur Herstellung eines Vliesstoffes mit einer Vorrichtung nach einem der vorhergehenden Ansprüche, umfassend die folgenden Schritte:
Bilden einer Fasersuspension (S) durch Suspendieren von Fasern (F) in einem flüssigen Dispersionsmedium,
kontinuierliches Aufstauen der Faserdispersion auf ein in eine Transportrichtung (T) geführtes Siebband (10) in der Vliesbildungs- und Entwässerungszone (20),
Entwässern des Dispersionsmediums durch das bewegte Siebband (10) in der Vliesbildungs- und Entwässerungszone (20), wobei die Fasern (F) unter Bildung eines Faservlieses (FV) auf dem bewegten Siebband (10) zurückbleiben,
Trocknung und Verfestigung des Faservlieses (FV) zum Vliesstoff, wobei die Verfestigung auch vor der Trocknung erfolgen kann.

14. Verfahren nach vorhergehendem Anspruch, **dadurch gekennzeichnet, dass**
die Konzentration der Faserdispersion von 0,01 bis 15 g/l, bevorzugt 0,02 bis 10 g/l, weiter bevorzugt 0,05 bis 5 g/l, besonders bevorzugt 0,1 bis 2 g/l beträgt,
das Entwässern durch Ausbilden eines Unterdrucks im Entwässerungskasten (30) und/oder durch Ausbilden eines Staudrucks erfolgt, und/oder
die ein Vorschub des Siebbandes in Transportrichtung (T) von 0,05 bis 2500 m/min, weiter bevorzugt von 0,1 bis 800 m/min, weiter bevorzugt von 0,1 bis 300 m/min, weiter bevorzugt von 0,1 bis 150 m/min, weiter bevorzugt von 0,1 bis 80 m/min, weiter bevorzugt von 0,1 bis 30 m/min, besonders bevorzugt von 0,1 bis 5 m/min eingestellt wird.

15. Verfahren nach einem der Ansprüche 13 bis 14, **dadurch gekennzeichnet, dass** die Fasern
ausgewählt sind aus der Gruppe bestehend aus Carbon-/Kohlenstofffasern, Glasfasern und weitere Mineralfasern (z.B. Mikroglasfaser, Steinwolle), Keramikfasern, Naturfasern (z.B. Flachs, Hanf, Zellulose, Sisal, Jute, Kapok, Abacá, Baumwolle), Viskosefasern, Basaltfasern, Aramidfasern, Polymerfasern, Metallfasern, Recyclingfasern (z.B. Textile Fasern, Recycelte Kohlenstoff- und Glasfasern, Kurzfaserstäube), sowie Mischungen hieraus und Modifizierungen (z.B. Faserbeschichtungen, Co-Polymerfasern oder Splitfasern) hiervon darstellen können und/oder
eine gemittelte Länge von 0,1 bis 100 mm aufweisen (Faserlängenmessung bspw. nach DIN EN ISO 22314:2023, ISO 13322-1:2014, ISO9276-2:2018 oder vergleichbar) und/oder
einen gemittelten Durchmesser von 0,1 µm bis 500 µm (bspw. vorangehend genannte Methoden bestimmbar) aufweisen.
